# EUROPÄISCHE PATENTSCHRIFT

(11) **EP 0 966 585 B1**
(45) Veröffentlichungstag und Bekanntmachung des Hinweises auf die Patenterteilung: **20.11.2002**
(21) Anmeldenummer: 98912277.5
(22) Anmeldetag: 18.02.1998
(51) Int. Cl.: E04H 1/12

(54) **FREISTEHENDE KLEINE KABINE**
SELF-CONTAINED SMALL CUBICLE
PETITE CABINE AUTONOME

(30) Priorität: 26.02.1997 DE 19707625
(43) Veröffentlichungstag der Anmeldung: 29.12.1999
(73) Patentinhaber: Müller, Harald Georg, 65388 Schlangenbad (DE)
(72) Erfinder: Müller, Harald Georg, 65388 Schlangenbad (DE)
(74) Vertreter: Weber, Dieter, Dr.
(86) Internationale Anmeldenummer: DE9800497
(87) Internationale Veröffentlichungsnummer: WO98038403

(56) Entgegenhaltungen:
- FR-A- 2 685 726
- FR-A- 2 690 473
- US-A- 4 378 137

## Beschreibung

Die vorliegende Erfindung betrifft eine frei aufstellbare, kleine Kabine, insbesondere eine Toilettenkabine, welche ein Bodenteil, ein Deckenteil, Wandelemente sowie die Wandelemente haltende und miteinander verbindende Eckpfosten aufweist, wobei alle vorgenannten Teile aus Kunststoff gefertigt sind. Eine derartige Kabine ist u.a. aus der FR-A-2685 726 bekannt.

Unter einer "kleinen" Kabine wird im Sinne der vorliegenden Erfindung eine Kabine verstanden, die maximal einige Kubikmeter Raum einschließt, so daß sie zum Beispiel noch relativ einfach transportierbar ist, durch einen Gabelstapler oder einen kleinen, auf einem Lkw montierten Kran angehoben und transportiert werden kann. Insbesondere soll die kleine Kabine als Einheit transportierbar sein, was allerdings auch nicht ausschließt, daß, insbesondere für den Transport einer großen Anzahl von Kabinen, dieselben in ihre Einzelteile zerlegt und auf diese Weise unter Umständen raumsparender transportiert werden können.

Die Einzelteile einer solchen Kabine werden im allgemeinen formschlüssig zusammengesteckt, jedoch haben bekannte Kabinen der vorgenannten Art nur einen sehr schlechten mechanischen Zusammenhalt und eine sehr geringe Verwindungssteifigkeit. Einseitig aufgebrachte Kräfte bzw. Scherkräfte können leichter dazu führen, daß Wandelemente und Pfosten bzw. Deckenteil und Pfosten oder Deckenteil und Wandelemente ihren formschlüssigen Eingriff verlieren und auseinanderfallen. Derartige Kräfte können vor allem beim Aufstellen oder Verladen entsprechender Kabinen auftreten.

Es sind darüberhinaus auch schon Kabinen bekannt geworden, die in den Eckbereichen Stahlstangen aufweisen, welche einen festen mechanischen Zusammenhalt der Kabine bewirken. Die Herstellung und Montage entsprechender Kabinen ist allerdings relativ aufwendig und kostspielig. Außerdem stellt bei derartigen Kabinen der unterschiedlichen Ausdehnungskoeffizient von Stahl und Kunststoff ein erheblichen Problem dar, zumal die im Freien aufgestellten Kabinen oft sehr starken Temperaturschwankungen ausgesetzt sind. Hierdurch kann es schnell zu Ermüdungsbrüchen in dem Kunststoffmaterial oder zu Verspannungen und Verformungen der gesamten Kabine kommen.

Gegenüber diesem Stand der Technik liegt der vorliegenden Erfindung die Aufgabe zugrunde, eine frei aufstellbare Kabine der eingangs genannten Art zu schaffen, die nahezu völlig aus Kunststoff hergestellt ist und dennoch einen festen mechanischen Zusammenhalt hat.

Diese Aufgabe wird dadurch gelöst, daß entweder an den Eckpfosten einerseits und Boden-und Deckenelement andererseits, oder an den Wandteilen einerseits und Boden- bzw. Deckenteil andererseits oder aber an den Wandteilen einerseits und den Pfosten andererseits einander wechselseitig überlappende Verbindungselemente vorgesehen sind, welche jeweils Bohrungen haben, die im zusammengesetzten Zustand der Teile miteinander fluchtende Bohrungen aufweisen, durch welche sich Verriegelungsbolzen erstrecken, die den Zusammenhalt der so verbundenen Teile sicherstellen.

Bevorzugt ist dabei eine Ausführungsform der Erfindung, bei welcher die Verbindungselemente an Eckpfosten und Bodenteil bzw. Deckenteil vorgesehen sind, wobei mindestens zwei diametral gegenüberliegende Eckpfosten einserseits sowie Bodenteil und Deckenteil andererseits einander wechselseitig überlappende Verbindungselemente aufweisen, welche jeweils Bohrungen haben, die im zusammengesetzten Zustand von Eckpfosten, Boden- und Deckenteil mtieinander fluchten und durch welche sich Verriegelungsbolzen erstrecken, die den Zusammenhalt der Pfosten mit dem Bodenteil und dem Deckenteil sicherstellen.

Vorzugsweise werden die Verbindungselemente nach Art von Nut- und Federverbindungen hergestellt und weisen Bohrungen auf, die sich quer durch die Nutwände und die Feder erstrecken. In der bevorzugten Ausführungsform weist jedes Verbindungselement an einem Pfosten und dem entsprechenden Deckenteil sowie an dem Bodenteil am anderen Ende des Pfostens jeweils mindestens zwei Querbohrungen auf, durch weiche sich die Verriegelungsbolzen erstrecken, wobei diese Verriegelungsbolzen einen Mindestabstand von 50 mm haben.

Weiterhin erstrecken sich in der bevorzugten Ausführungsform der Erfindung die in Form von Nut und Feder vorliegenden Verbindungselemente über einen Kreisbogen mit einem Winkelbereich zwischen 30° und 90°, insbesondere über einen Bogen von etwa 60°. Die Bohrungen erstrecken sich dann zweckmäßigerweise in radialer Richtung des Krümmungsbogens unter einem Winkelabstand von mindestens 30°, vorzugsweise von etwa 45°. Der Krümmungsradius der von Nut- und Feder gebildeten Kreisbogen liegt im Bereich zwischen 5 und 50 cm, vorzugsweise zwischen 15 und 30 cm, und zwar bezogen auf den Bogen einer gedachten Mittellinie entlang einer Nut bzw. Feder. Selbstverständlich muß die Krümmung des von Nut und Feder gebildeten Bogens nicht notwendigerweise konstant sein, sondern kann zum Beispiel im mittleren Bereich größer sein (kleinerer Krümmungsradius) als im Bereich der Endabschnitte von Nut und Feder.

Weiterhin sind in der bevorzugten Ausführungsform der Erfindung Nut und Feder im Längsschnitt keilförmig ausgebildet. Dies erleichtert das Zusammensetzen und gewährleistet dennoch einen sicheren Zuammenhalt, insbesondere wenn die Feder ein geringes Übermaß gegenüber der Nut hat, so daß die Bohrungen in Nut und Feder nur unter einem gewissen Kraftaufwand in Flucht miteinander gebracht werden können und in dieser Position durch die Bolzen in festem Eingriff gehalten werden.

Vorzugsweise befinden sich die Verbindungselemente in Form von Federn am oberen und unteren Ende der Pfosten, während die Verbindungselemente am Deckenteil und am Bodenteil die entsprechenden Nuten aufweisen. Hierzu erstrecken sich die Wände der Nuten in den Eckbereichen von Bodenteil und Deckenteil in etwa senkrecht zu der Ebene von Boden- bzw. Deckenteil in Richtung der Pfosten. Am Deckenteil sind in der gedachten Verlängerung der Pfosten bzw. der Verbindungselemente noch Kunststoffansätze oder "Ohren" vorgesehen, die jeweils eine Kranöse in Form einer großen Querbohrung aufweisen.

Alle Querbohrungen durch Hohlteile, insbesondere durch die hohlen Wände der Nuten und auch durch die hohl ausgebildete Feder am oberen und am unteren Ende der Pfosten sind als durchgehend ummantelte Bohrungen bzw. Rohre ausgebildet, was die Übertragung von Kräften über durchgesteckte Verriegelungsbolzen erleichtert und eine bessere Kräfteverteilung in dem Kunststoffmaterial bewirkt.

In der bevorzugten Ausführungsform der Erfindung hat die Kabine vier Eckpfosten und einen im wesentlichen quadratischen Grundriß mit abgerundeten Ecken. Die Außenkontur der Eckpfosten folgt dieser Rundung, und die Eckpfosten erstrecken sich im Querschnitt über einen mehr oder weniger großen Kreisbogen bis hin zu den Wandelementen, die als Füllung oder Täfelung zwischen den Eckpfosten ausgebildet sind.

Die Wandstärken der Hohlteile, insbesondere der Wände der Nuten und der Federn betragen zwischen etwa 3 mm und 6 mm, und können, zumal die Kraftübertragung zwischen Pfosten, Deckenteil und Bodenteil über die vollständig ummantelten Querbohrungen und die Verriegelungsbolzen aufgebracht wird, relativ große Zug- und Schubkräfte übertragen. Im Bereich der Querbohrungen der Verbindungselemente sollten daher die größten Wandstärken vorgesehen werden.

Das Vorsehen von zwei Verbindungsbolzen im Abstand voneinander an jedem Paar von Verbindungselementen trägt dabei beträchtlich zur Verbesserung der Stabilität und zur Erhöhung der Verwindungssteifigkeit bei.

Mit Hilfe der Kranösen kann die ganze Kabine an zwei diametral gegenüberliegenden Pfosten aufgehängt werden. Zweckmäßigerweise weisen sämtliche Pfosten die Verbindungselemente auf, ebenso wie auch Bodenteil und Deckenteil in allen Eckbereichen die passenden Verbindungselemente haben. Auch die Kranösen in der gedachten Verlängerung der Pfosten am Deckenteil sind zweckmäßigerweise in allen Eckbereichen vorgesehen. Die Kranösen sind Querbohrungen in den Ohren oder Laschen am oberen Ende der Verbindungselemente des Deckenteiles, die einen relativ großen Durchmesser von zum Beispiel 50 mm haben.

Die Wandteile sind zweckmäßigerweise in Nuten aufgenommen, die in den Längsseitenkanten der einzelnen Pfosten verlaufen, wobei entsprechende Nuten auch im Bodenteil und im Deckenteil vorgesehen sein können, so daß der Rand der Wandteile bei einer fertig montierten Kabine umlaufend in den Pfosten, Bodenteilen und Deckenteilen eingefaßt ist. Es versteht sich, daß die ebenfalls als eine Art Feder in eine seitliche Nut der Pfosten und in entsprechende Nuten entlang der Kanten von Boden- und Deckenteil eingreifenden Kanten der Wandteile ebenfalls durch entsprechende Bohrungen und hindurchgreifende Bolzen mit den Pfosten und/oder Decken- und Bodenteil verbunden werden könnte.

Eines der Wandelemente ist selbstverständlich als Tür ausgebildet, damit man Zugang zu der Kabine hat. Auch die Wandteile können bei Bedarf als doppelwandige Hohlteile hergestellt sein, wenn man zum Beispiel eine gute Wärmeisolierung wünscht. Außerdem haben die Wandteile noch eingeprägte Verstärkungsstrukturen in Form von Längs- und Querrippen, die auch in dekorativer Art und Weise angeordnet werden können, so daß hinsichtlich der räumlichen Struktur ein ähnlicher optischer Eindruck wie bei einer Holztäfelung entsteht.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
- Figur 1: eine Vorderansicht einer Kabine 10 mit schemenhaft eingezeichneten Einbauten,
- Figur 2: eine Schnittansicht der Kabine nach Figur 1 mit einer Schnittebene entlang der Linie II-II in Figur 1,
- Figur 3: eine perspektive Explosionsdarstellung der Einzelteile der Kabine, wobei jedoch nur zwei von vier Pfosten 4 dargestellt sind,
- Figur 4: eine Draufsicht von oben auf ein Bodenelement 1,
- Figur 5: die Seitenansicht eines Pfostens 4,
- Figur 6: den unteren Abschnitt eines weiteren Pfostens 4,
- Figur 7: eine Ansicht von oben auf noch einen weiteren Pfosten rechts in Figur 3,
- Figur 8: eine Schnittansicht durch eines der oberen Verbindungselemente 6 und
- Figur 9: eine Schnittansicht durch ein unteres Verbindungselement 5 eines Pfostens 4.

Die in einer Frontansicht in Figur 1 ohne Tür dargestellte Kabine 10 hat einen im wesentlichen quadratischen Querschnitt mit abgerundeten Ecken. Sie besteht im wesentlichen aus einem unteren Bodenteil 1, vier an den Ecken aufragenden Pfosten 4, zwischen denen in Figur 1 nicht sichtbare Wandelemente 3 eingesetzt sind, und einem oben auf den Pfosten 4 aufsitzenden Deckenelement 2. Die Kabine 10 wird im wesentlichen zusammengehalten durch in Figur 1 nicht dargestellte Bolzen, die sich durch Bohrungen 11 hindurch erstrecken, die zum einen in abwärts gerichteten, oberen Verbindungselementen 6 und in aufwärts gerichteten unteren Verbindungselementen 7 ausgebildet sind und die in Flucht mit in Figur 1 nicht erkennbaren Bohrungen 15 in Verbindungselementen 5 der Pfosten 4 ausgerichtet sind. Das Deckenteil ist an seinem oberen Ende in den Eckbereichen über den Pfosten 4 einstückig mit Kranösen 8 ausgebildet.

In Figur 2, die eine Schnittansicht gemäß der Linie II-II in Figur 1 wiedergibt, erkennt man ein Rückwandteil 3, welches im unteren Bodenelement 1 in eine Nut 14 eingesetzt ist und sich oben im Deckenelement 2 in eine Nut 12 hinein erstreckt. Das außerdem erkennbare Verbindungselement 6 erfaßt nur einen hinteren Rand einer Seitenkante des Wandelementes 2 und dient im wesentlichen der Verbindung des Deckenelementes 2 mit einem Pfosten 4. Die in den Figuren 1 und 2 nur schemenhaft dargestellten Einbauten sind in der perspektivischen Explosionsdarstellung gemäß Figur 3 genauer zu erkennen.

In Figur 3 erkennt man deutlich das Bodenteil 1, welches eine Bodenplatte 30 aufweist, deren Unterseite breite Aussparungen 25 zur Aufnahme der Gabeln eines Gabelstaplers oder dergleichen aufweist. Der hintere Bereich der Bodenplatte weist noch einen Aufnahmesockel 24 für einen Toilettentank 20 auf. An den vier Eckbereichen der Bodenplatte 30 sind jeweils Verbindungselemente 7 angeordnet, die jeweils aus einem über Eck geführten, nach oben ragenden kurzen Stutzen bestehen, in dessen Oberseite eine bogenförmig gekrümmte Aufnahmenut 7' für eine entsprechende, bogenförmig gekrümmte Feder 5 an der Unterseite eines Pfostens 4 vorgesehen ist. In Figur 4 ist die Bodenplatte 30 nochmals in einer Draufsicht zu erkennen und man sieht hier, daß die Aufnahmenut 7' ein sich nach unten verjüngendes Sackloch ist, welches von Wänden 7" umgeben ist, die zusammen den nach oben ragenden Verbindungseinsatz 7 bilden.

An dem in Figur 3 sichtbaren Wandelement 3 ist noch ein sogenanntes Urinal 22 befestigt, das mit einem Rohrstutzen in den Toilettentank 20 mündet. Der rechts dargestellte Pfosten 4 ist außerdem noch mit einem einstückig angeformten Waschbecken 21 oder einer Ablage ausgestattet.

Das Deckenteil 2 ist in einer Richtung bogenförmig gewölbt und weist an seiner Oberseite einige Verstärkungsrippen auf. Hinsichtlich der Verbindungselemente 6 ist es nahezu spiegelbildlich zu den Verbindungselementen 7 des Bodenteiles ausgebildet. Mit anderen Worten, die Verbindungselemente 6 bestehen aus nach unten ragenden Ansätzen, die in ihrer unteren Stirnfläche eine bogenförmig gekrümmte Nut 6' haben, welche von Wänden 6" umgeben ist, die den nach unten ragenden Ansatz bilden. Quer durch die Wände 6" hindurch und auch durch die Nut 6' hindurch erstrecken sich zwei Bohrungen 11, die im zusammenmontierten Zustand der Kabine mit Bohrungen 15 fluchten, welche in den Figuren 5, 6 und 9 erkennbar sind. Nachdem die Pfosten 4 mit ihren Verbindungselementen 5 in die Nuten 7' an den Verbindungselementen 7 des Bodenteiles 1 eingesteckt und anschließend auch das Deckenteil in entsprechender Weise mit den Nuten 6' auf die Federn 5 an der Oberseite der Pfosten 4 aufgesteckt worden ist, werden Bolzen 9 durch die miteinander fluchtenden Bohrungen 11, 15 hindurchgesteckt und von innen her mit auf das Gewinde der Bolzen aufzuschraubenden Muttern verschraubt, um einen festen Zusammenhalt von Boden, Pfosten und Deckenteil zu erhalten.

An der Oberseite der Verbindungselemente 6 erkennt man in Figur 3 noch deutlich die bereits erwähnten Kranösen 8, die an einstückig angeformten Ohren oder Laschen unmittelbar über den Verbindungselementen 6 angeformt sind, da auf diese Weise beim Transportieren per Kran die Kräfte über die Kranösen 8 unmittelbar über die Verbindungselemente 6, 5 und die Bolzen 9 auf die Pfosten und von diesen auf das Bodenteil 1 übertragen werden.

In der Ansicht gemäß Figur 4 auf ein Bodenteil von oben erkennt man nochmals deutlich die bogenförmig gekrümmten Aufnahmenuten 7' der Verbindungselemente 7 und deren Wände 7". Die Lage der Bohrungen 11 ist durch deren Achsen 11' angedeutet. Die Bodenplatte 30 weist außerdem nahe des äußeren Randes und in etwa in Flucht mit den Enden der bogenförmig gekrümmten Nuten 7' Aufnahmenuten 14 für die Unterkante von Wandelementen 3 auf. Die unteren Verbindungselemente 7' haben außerdem in der gedachten Verlängerung der gekrümmten Nuten 7' noch kurze Nutansätze 13', die in der gedachten vertikalen Verlängerung von Nuten 13 der Pfosten 4 liegen, die man am besten in den Figuren 5 bis 7 erkennt.

Die vier Pfosten der hier dargestellten Kabine 10 sind allesamt etwas unterschiedlich zueinander. Figur 5 zeigt beispielsweise eine Gesamtansicht eines Pfostens 4, der links in Figur 3 dargestellt ist und gemäß der Vorderansicht nach Figur 1 den hinteren linken Pfosten bildet. Figur 6 zeigt das untere Ende zum Beispiel des vorderen linken Pfostens (ausgehend von der Ansicht gemäß Figur 1) und die Ansicht von oben auf einen Pfosten gemäß Figur 7 entspricht der Ansicht von oben auf den vorn rechts erkennbaren Pfosten in Figur 1, der auch auf der rechten Seite der perspektivischen Explosionsdarstellung gemäß Figur 3 gezeigt ist.

Der Pfosten 4 gemäß Figur 5 hat an seinem unteren Ende noch eine Aussparung 27 für den Eingriff mit dem Toilettentank 20, um diesen sicher auf dem Aufnahmesockel 24 festzuhalten. Die beiden vertikalen Seitenkanten des Pfostens 4 haben jeweils eine Aufnahmenut 13, die in etwa mit der gedachten Verlängerung der oberen und unteren Federn 5 fluchten, wobei in Figur 5 jedoch nur eine der beiden Nuten 13 in der Draufsicht auf eine Seitenkante erkennbar ist. Von den beiden Federn 5 erkennt man auch jeweils nur eine der beiden Aufnahmebohrungen 15 für einen Bolzen 9. In Figur 6 ist das untere Ende eines Pfostens 4, allerdings ohne die bereits erwähnte Aussparung 26, nochmals vergrößert dargestellt, und man sieht auch hier die Aufnahmenut 13 für die Seitenkante eines Wandelementes 3 und das untere Verbindungselement in Form einer Feder 5 mit einer Querbohrung 15.

Figur 7 ist die Ansicht auf den in Figur 3 rechts vorn erkennbaren Pfosten 4 von oben, wobei man auf eine Feder 5 von oben herabsieht und wobei die Lage der Aufnahmebohrungen durch die Lage ihrer Achsen 15' angedeutet wird. Rechts erkennt man noch ein kleines Handwaschbecken 21, das auch durch eine einfache Ablage ersetzt werden kann und welches auch in der perspektivischen Ansicht gemäß Figur 3 deutlich sichtbar ist. Weiterhin sieht man unten rechts in Figur 7 die Aufnahmenut 13 für ein Wandelement und oben links die Aussparung 23 für die Aufnahme einer Tür.

Figur 8 zeigt einen Schnitt durch ein Verbindungselement 6 an einem Deckenteil 2, wobei der Schnitt vertikal und entlang einer der Achsen 11' einer der Bohrungen 11 verläuft. Wie man sieht, ist die Aufnahmenut 6' im Querschnitt trapezförmig und verjüngt sich nach oben hin, und die Aufnahmebohrung 11 hat an ihren beiden entgegengesetzten Enden Aufweitungen 18, 18' zur Aufnahme eines Bolzenkopfes bzw. einer Schraubenmutter am anderen Ende eines Gewindebolzens 9. Da die Wände 6" der nut 6' hohle Wände sind, wie man in der Schnittdarstellung gemäß Figur 8 deutlich erkennt, sind die Wandungen der Bohrung 11 als kurze Rohrstücke 19, 19' ausgebildet, da auf diese Weise die auf die Verbindungselemente 6 wirkenden und durch einen Bolzen 9 übertragenen Kräfte wesentlich besser aufgenommen und verteilt werden können.

In analoger Weise sind auch die Federn 5 ausgebildet, von denen eine untere, für das Einsetzen in eine Nut 7' am Verbindungselement 7 eines Bodenteiles einsetzbare Feder 5 in Figur 9 dargestellt ist. Die in die obere Nut 6' einsteckbaren Federn 5 sind einfach spiegelbildlich zu der in Figur 9 dargestellten Feder 5 ausgebildet. Auch die Feder 5 ist ein hohle, doppelwandiges Teil, bei welchem die durchgehende Bohrung 15 durch ein Rohrstück 16 definiert wird. Die Wandstärke der Wand 17 und auch die Wandstärke der Wandabschnitte 6" des Verbindungselementes 6 und die entsprechenden Wandabschnitt 7" des Verbindungselementes 7 können mit einer größeren Wandstärke ausgestattet sein als die übrigen Wandteile, die den Pfosten 4 bilden, damit die vor allem an den Verbindungselementen 5, 6, 7 auftretenden Kräfte wirksam aufgenommen und verteilt werden können, ohne daß irgendwelche Teile ausreißen. Dei im querschnitt keilförmige Feder 5 kann im Vergleich zur Aufnahmenut 6' bzw 7' ein geringes Übermaß haben, so daß die Feder 5 mit strammer Passung in der Nut 6' bzw. 7' sitzt wenn die Bohrungen 11, 15 in Flucht miteinander gebracht worden sind. Die Keilform erleichtert dabei das Einschieben der Federn 5 in die Nuten 6', 7', so daß hierfür kein Übermäßiger Kraftaufwand erforderlich ist, wobei auch das Auseinanderzieden von Pfosten 4 und Deckenteil 2 bzw. Bodenteil 1 beim etwaigen Demontieren der Kabine 10 keine Schwierigkeiten bereitet.

Wie sich bereits aus der allgemeinen Beschreibung und den Ansprüchen ergibt, muß die Verbindung nicht notwendigerweise, wie in den Figuren dargestellt, zwischen den Eckpfosten und Bodenteil und Deckenteil stattfinden, sondern stattdessen können entsprechende Verbindungselemente auch zwischen den Eckpfosten und den Wandteilen oder zwischen den Wandteilen und Boden- und Deckenteil vorgesehen werden, wobei grundsätzlich allerdings eine Verbindung mit Bodenteil und Deckenteil entweder über die Eckpfosten oder über die Wandteile bevorzugt ist, um der Kabine 10 insgesamt eine maximale Stabilität und eine gute Transportfähigkeit, zum Beispiel mit Hilfe von Kranösen am Deckenteil, mitzugeben. Selbstverständlich können auch alle drei Gruppen von Elementen, d.h. Eckpfosten, Wandteile und Boden- und Deckenteil über entsprechende überlappende Verbindungselemente mit Querbohrungen, durch welche sich Bolzen hindurch erstrecken, verbunden werden. Die bevorzugte Ausführungsform hat jedoch den Vorteil einer relativ einfachen und kostengünstigen Herstellung und Montage der Kabine.

## Patentansprüche

1. Frei aufstellbare kleine Kabine, insbesondere Toilettenkabine, welche ein Bodenteil (1), ein Deckenteil (2), ein Wandelement (3) sowie die Wandelemente, Bodenteil und Deckenteil miteinander verbindende Eckpfosten (4) aufweist und wobei alle vorgenannten Teile aus Kunststoff gefertigt sind, **dadurch gekennzeichnet, daß** entweder an den Pfosten einerseits sowie Bodenteil und Deckenteil andererseits, und/oder an den Wandelementen einerseits und Boden-und Deckenteil andererseits und/oder an den Wandelementen einerseits und den Pfosten andererseits wechselseitig überlappende Verbindungselemente (5, 6, 7) vorgesehen sind, die mit Bohrungen (11, 15) versehen sind, welche in zusammengesetztem Zustand der betreffenden Teile miteinander fluchten und durch welche sich Verriegelungsbolzen (9) erstrecken, die den Zusammenhalt der miteinander verbundenen Teile sicherstellen.

2. Kabine nach Anspruch 1, **dadurch gekennzeichnet, daß** mindestens zwei diametral gegenüberliegende Eckpfosten (4) einerseits sowie Bodenteil (1) und Deckenteil (2) andererseits wechselseitig überlappende Verbindungselemente (5, 6, 7) aufweisen, die mit Bohrungen (11, 15) versehen sind, welche in zusammengesetztem Zustand von Eckpfosten (4), Bodenteil (1) und Deckenteil (2) miteinander fluchten und durch welche sich Verriegelungsbolzen (9) erstrecken, die den Zusammenhalt der Pfosten (4) mit dem Deckenteil (2) und dem Bodenteil (1) sicherstellen.

3. Kabine nach einem der Ansprüche 1 oder 2, **dadurch gekennzeichnet, daß** die Verbindungselemente (5, 7) am Bodenteil (1) und am Deckenteil (2) sich in den Eckbereichen im wesentlichen senkrecht zu der Boden- bzw. Deckenebene und in Richtung der an diese Elemente anschließenden Eckpfosten (4) erstrecken.

4. Kabine nach einem der Ansprüch 1 bis 3, **dadurch gekennzeichnet, daß** die Eckpfosten sowie die Bodenteile (1) und die Deckenteile (2) als Hohlteile in Zentrifugalschleudertechnik hergestellt sind.

5. Kabine nach einem der Ansprüche 1 bis 4, **dadurch gekennzeichnet, daß** die Verbindungselemente (5, 6, 7) als einerseits Nuten (5, 6) definierende Wandteile und andererseits als in die Nuten (5, 7) passende Feder (6) ausgebildet sind.

6. Kabine nach Anspruch 5, **dadurch gekennzeichnet, daß** sich Nut (5, 7) und Feder (6) jeweils über einen Winkelbogen zwischen 30° und 90°, vorzugsweise über etwa 60°, erstrecken.

7. Kabine nach Anspruch 5 oder 6, **dadurch gekennzeichnet, daß** die Nuten (5, 7) an ihren Enden geschlossen sind und dadurch ein Sackloch definieren.

8. Kabine nach Anspruch 6 oder 7, **dadurch gekennzeichnet, daß** der Krümmungsradius des Winkelbogens von Nut (5, 7) und Feder (6), gemessen entlang der Mittellinie von Nut (5, 7) oder Feder (6), zwischen 5 cm und 50 cm beträgt.

9. Kabine nach einem der Ansprüche 1 bis 8, **dadurch gekennzeichnet, daß** sie genau vier Eckpfosten (4) aufweist.

10. Kabine nach einem der Ansprüche 1 bis 9, **dadurch gekennzeichnet, daß** das Deckenteil (2) etwa in der Verlängerung der Verbindungselemente (5, 6,7) in Kunststoffansätzen (11) ausgebildete Kranösen (8) aufweist.

11. Kabine nach einem der Ansprüche 6 bis 10, **dadurch gekennzeichnet, daß** die Verbindungselemente Nut (5, 7) und Feder (6) im Längsschnitt keilförmig sind.

12. Kabine nach einem der Ansprüche 1 bis 11, **dadurch gekennzeichnet, daß** die als Hohlteile ausgebildeten Pfosten (4) und Verbindungselemente (5, 6, 7) eine die entsprechenden Hohlräume begrenzende Wandstärke zwischen 3 und 6 mm haben.

13. Kabine nach einem der Ansprüche 1 bis 12, **dadurch gekennzeichnet, daß** die Querbohrungen (11, 15) durch die als Hohlteile ausgebildeten Verbindungselemente (5, 6, 7) als Rohre bzw. durchgehend ummantelt ausgebildet sind.

14. Kabine nach einem der Ansprüche 1 bis 13, **dadurch gekennzeichnet, daß** die Wandteile (3) durch Tiefziehen hergestellt sind.

15. Kabine nach einem der Ansprüche 1 bis 14, **dadurch gekennzeichnet, daß** die Wandelemente (3) in Nuten der Längsseiten der Pfosten (4) und/oder in Nuten am Bodenteil (1) und/oder in Nuten im Deckenteil (2) aufgenommen sind.

16. Kabine nach einem der Ansprüche 1 bis 15, **dadurch gekennzeichnet, daß** die Wandelemente eingeprägte Verstärkungsstrukturen aufweisen.

17. Kabine nach einem der Ansprüche 1 bis 16, **dadurch gekennzeichnet, daß** sie aus Polyethylen hergestellt ist.

18. Kabine nach einem der Ansprüche 1 bis 17, **dadurch gekennzeichnet, daß** alle Verbindungselemente (5, 6, 7) an den Pfosten (4), dem Bodenteil (1) und dem Deckenteil (2) mindestens zwei Aufnahmebohrungen für Verriegelungsbolzen (9) aufweisen.

19. Kabine nach Anspruch 18, **dadurch gekennzeichnet, daß** die Bohrungen einen Mindestabstand von 5 cm und im Falle von bogenförmig verlaufenden Verbindungselementen einen Winkelabstand von mindestens 30°, vorzugsweise von etwa 45° haben.

20. Kabine nach einem der Ansprüche 1 bis 19, **dadurch gekennzeichnet, daß** auch die Wandteile (3) als Hohlteile doppelwandig ausgebildet sind.

## Claims

1. Freely erectable small cabin, in particular toilet cabin, which has a base part (1), a cover part (2), a wall element (3) and also corner uprights connecting together the wall elements, base part and cover part, all the above-named parts being manufactured from plastic, **characterized in that** reciprocally overlapping connecting elements (5, 6, 7) are provided either on the uprights on the one hand and base part and cover part on the other hand, and/or on the wall elements on the one hand and base and cover parts on the other hand, and/or on the wall elements on the one hand and the uprights on the other hand, which connecting elements are provided with bores (11, 15) which are aligned with each other when the parts concerned are assembled and through which locking pins (9) extend which ensure the cohesion of the parts connected to one another.

2. Cabin according to claim 1, **characterized in that** at least two diametrically opposed corner uprights (4) on the one hand and base part (1) and cover part (2) on the other hand have reciprocally overlapping connecting elements (5, 6, 7) which are provided with bores (11, 15) which are aligned with each other when corner uprights (4), base part (1) and cover part (2) are assembled and through which locking pins (9) extend which ensure the cohesion of the uprights (4) with the cover part (2) and the base part (1).

3. Cabin according to one of claims 1 or 2, **characterized in that** the connecting elements (5, 7) on the base part (1) and on the cover part (2) extend in the corner areas essentially perpendicular to the base or cover plane and in the direction of the corner uprights (4) connected to these elements.

4. Cabin according to one of claims 1 to 3, **characterized in that** the corner uprights and the base parts (1) and the cover parts (2) are manufactured as hollow parts by centrifugal spinning.

5. Cabin according to one of claims 1 to 4, **characterized in that** the connecting elements (5, 6, 7) are developed on the one hand as wall parts defining grooves (5, 6) and on the other hand as springs (6) fitting into the grooves (5, 7).

6. Cabin according to claim 5, **characterized in that** groove (5, 7) and spring (6) each extend over an angle arc of between 30° and 90°, preferably over approximately 60°.

7. Cabin according to claim 5 or 6, **characterized in that** the grooves (5, 7) are closed at their ends and as a result define a blind hole.

8. Cabin according to claim 6 or 7, **characterized in that** the radius of curvature of the angle art of groove (5, 7) and spring (6), measured along the centre line of groove (5, 7) or spring (6), is between 5 cm and 50 cm.

9. Cabin according to one of claims 1 to 8, **characterized in that** it has exactly four corner uprights (4).

10. Cabin according to one of claims 1 to 9, **characterized in that** the cover part (2) has crane eyes (8) developed in plastic projections (11) for instance in extension of the connecting elements (5, 6, 7).

11. Cabin according to one of claims 6 to 10, **characterized in that** the connecting elements groove (5, 7) and spring (6) are wedge-shaped in longitudinal section.

12. Cabin according to one of claims 1 to 11, **characterized in that** the uprights (4) and connecting elements (5, 6, 7) developed as hollow parts have a wall thickness, delimiting the corresponding cavities, of between 3 and 6 mm.

13. Cabin according to one of claims 1 to 12, **characterized in that** the cross-bores (11, 15) through the connecting elements (5, 6, 7) developed as hollow parts are developed as pipes or are continuously encased.

14. Cabin according to one of claims 1 to 13, **characterized in that** the wall parts (3) are manufactured by deep-drawing.

15. Cabin according to one of claims 1 to 14, **characterized in that** the wall elements (3) are housed in grooves of the longitudinal sides of the uprights (4) and/or in grooves on the base part (1) and/or in grooves in the cover part (2).

16. Cabin according to one of claims 1 to 15, **characterized in that** the wall elements have stamped reinforcement structures.

17. Cabin according to one of claims 1 to 16, **characterized in that** it is manufactured from polyethylene.

18. Cabin according to one of claims 1 to 17, **characterized in that** all the connecting elements (5, 6, 7) on the uprights (4), the base part (1) and the cover part (2) have at least two bores for the housing of locking pins (9).

19. Cabin according to claim 18, **characterized in that** the bores are a minimum distance of 5 cm apart and, in the case of curved connecting elements, separated by an angle of at least 30°, preferably of approximately 45°.

20. Cabin according to one of claims 1 to 19, **characterized in that** the wall parts (3) are also developed as double-walled hollow parts.

## Revendications

1. Petite cabine autonome, en particulier une cabine d'aisances, qui comporte une pièce de fond (1), une pièce de toit (2), un élément de paroi (3) ainsi que des montants (4) de coin reliant les éléments de paroi, la pièce de fond et la pièce de toit et dans lequel toutes les pièces susmentionnées sont fabriquées en matière plastique, **caractérisée en ce qu'**il est prévu des éléments de liaison (5, 6, 7) s'encastrant de façon amovible au niveau des montants d'une part ainsi que de la pièce de fond et de la pièce de toit d'autre part et/ou au niveau des éléments de paroi d'une part et de la pièce de fond et de toit d'autre part et/ou au niveau des éléments de paroi d'une part et des montants d'autre part, lesquels éléments de liaison sont dotés d'alésages (11, 15) qui sont alignés lorsque les pièces concernées sont à l'état assemblé et qui sont traversés par des boulons de verrouillage (9) qui assurent le maintien des pièces reliées entre elles.

2. Cabine selon la revendication 1, **caractérisée en ce que** au moins deux montants de coin (4) diamétralement opposés d'une part ainsi que la pièce de fond (1) et la pièce de toit (2) d'autre part comportent des éléments de liaison (5, 6, 7) s'encastrant de façon amovible qui sont dotés d'alésages (11, 15), lesquels sont alignés lorsque les montants de coin (4), la pièce de fond (1) et la pièce de toit (2) sont à l'état assemblé et sont traversés par des boulons de verrouillage (9) qui assurent le maintien des montants (4) avec la pièce de toit (2) et la pièce de fond (1).

3. Cabine selon l'une des revendications 1 ou 2, **caractérisée en ce que** les éléments de liaison (5, 7) au niveau de la pièce de fond (1) et au niveau de la pièce de toit (2) s'étendent dans les zones de coin sensiblement perpendiculairement au plan du fond et au plan de toit et en direction des montants de coin (4) raccordant ces éléments.

4. Cabine selon l'une des revendications 1 à 3, **caractérisée en ce que** les montants de coin ainsi que les pièces de fond (1) et les pièces de toit (2) sont conformées en pièces creuses dans une technique de centrifugation.

5. Cabine selon l'une des revendications 1 à 4, **caractérisée en ce que** les éléments de liaison (5, 6, 7) sont conformées d'une part en pièces de paroi définissant des rainures (5, 6) et d'autre part en languette (6) s'adaptant dans les rainures (5, 7).

6. Cabine selon la revendication 5, **caractérisée en ce que** la rainure (5, 7) et la languette (6) s'étendent suivant un arc d'angle qui est compris entre 30° et 90°, de préférence qui est supérieur à 60° environ.

7. Cabine selon la revendication 5 ou 6, **caractérisée en ce que** les rainures (5, 7) sont fermées à leur extrémité et définissent ainsi un trou borgne.

8. Cabine selon la revendication 6 ou 7, **caractérisée en ce que** le rayon de courbure de l'arc d'angle de la rainure (5, 7) et de la languette (6), mesuré le long de la ligne médiane de la rainure (5, 7) ou de la languette (6), est compris entre 5 cm et 50 cm.

9. Cabine selon l'une des revendications 1 à 8, **caractérisée en ce qu'**elle comporte précisément quatre montants de coin (4).

10. Cabine selon l'une des revendications 1 à 9, **caractérisée en ce que** la pièce de toit (2) comporte à peu près dans le prolongement des éléments de liaison (5, 6, 7) des oreilles de levage conformées en appendices (11) en matière plastique.

11. Cabine selon l'une des revendications 6 à 10, **caractérisée en ce que** les éléments de liaison constitués par la rainure (5, 7) et la languette (6) sont cunéiformes en coupe longitudinale.

12. Cabine selon l'une des revendications 1 à 11, **caractérisée en ce que** les montants (4) conformés en pièces creuses et les éléments de liaison (5, 6, 7) ont une épaisseur de paroi, limitant les espaces creux correspondants, qui est comprise entre 3 et 6 mm.

13. Cabine selon l'une des revendications 1 à 12, **caractérisée en ce que** les alésages transversaux (11, 15) ménagés à travers les éléments de liaison (5, 6, 7) conformés en pièces creuses sont conformés en tube ou en enveloppe traversante.

14. Cabine selon l'une des revendications 1 à 13, **caractérisée en ce que** les pièces de paroi (3) sont fabriquées par emboutissage profond.

15. Cabine selon l'une des revendications 1 à 14, **caractérisée en ce que** les éléments de paroi (3) sont reçus dans des rainures des grands côtés des montants (4) et/ou dans des rainures au niveau de la pièce de fond (1) et/ou dans des rainures dans la pièce de toit (2).

16. Cabine selon l'une des revendications 1 à 15, **caractérisée en ce que** les éléments de paroi comporte des structures de renfort formées par impression.

17. Cabine selon l'une des revendications 1 à 16, **caractérisée en ce qu'**elle est fabriquée en polyéthylène.

18. Cabine selon l'une des revendications 1 à 17, **caractérisée en ce que** tous les éléments de liaison (5, 6, 7) comportent au niveau des montants (4), de la pièce de fond (1) et de la pièce de toit (2) au moins deux alésages de réception destinés à des boulons de verrouillage (9).

19. Cabine selon la revendication 18, **caractérisée en ce que** les alésages sont à une distance moyenne de 5 cm et dans le cas des éléments de liaison en forme d'arc sont à une distance angulaire d'au moins 30°, de préférence de 45° environ.

20. Cabine selon l'une des revendications 1 à 19, **caractérisée en ce que** les pièces de paroi (3) sont également conformées en pièce creuse à double paroi.
